# EUROPÄISCHE PATENTSCHRIFT

(11) **EP 2 064 721 B1**
(45) Veröffentlichungstag und Bekanntmachung des Hinweises auf die Patenterteilung: **22.03.2017**
(21) Anmeldenummer: 06805333.9
(22) Anmeldetag: 21.09.2006
(51) Int. Cl.: H01H 50/14

(54) **SCHALTGERÄT MIT INTEGRIERTEM HAUPTSTROMBAHN-ABGRIFF**
SWITCHING DEVICE WITH INTEGRATED MAIN CURRENT PATH TAP
APPAREILLAGE DE COMMUTATION AVEC PRELEVEMENT DE VOIE DE COURANT PRINCIPALE INTEGRE

(43) Veröffentlichungstag der Anmeldung: 03.06.2009
(73) Patentinhaber: Siemens Aktiengesellschaft, 80333 München (DE)
(72) Erfinder: BÄUML, Alfred, 92421 Schwandorf (DE); DREXLER, Johann, 92421 Schwandorf (DE); KEINTZEL, Alexander, 90431 Nürnberg (DE); SCHLEGL, Peter, 90518 Altdorf (DE)
(86) Internationale Anmeldenummer: PCT/DE2006/001682
(87) Internationale Veröffentlichungsnummer: WO 2008/034395

(56) Entgegenhaltungen:
- EP-A- 0 774 768
- EP-A2- 0 908 914
- WO-A-81/01092
- WO-A-98/05052
- WO-A-03/043156
- DE-A1- 10 232 375
- FR-A- 2 875 373
- FR-A1- 2 799 572
- US-A- 6 064 289
- US-A1- 2002 130 742

## Beschreibung

Die Erfindung betrifft ein Schaltgerät mit zumindest einer Hauptstrombahn und zumindest einer Kontaktschnittstelle, die über zumindest eine interne elektrisch leitende Verbindung miteinander verbunden sind.

Die Erfindung betrifft ferner eine Auswerteeinheit zur Ermittlung des Zustandes einer einem Schaltgerät mit zumindest einer Hauptstrombahn vorgeschalteten Schutzvorrichtung, ein Kommunikationsmodul für ein Schaltgerät mit zumindest einer Hauptstrombahn zur Kommunikation mit dem Schaltgerät und einer Steuerung für das Schaltgerät über je zumindest eine Kommunikationsanbindung sowie ein System aus einem Schaltgerät und einer diesem vorgeschalteten Schutzvorrichtung, die über zumindest eine Hauptstrombahn verbindbar sind, und einer Auswerteeinheit.

Ein derartiges Schaltgerät bzw. System kommt insbesondere bei Verbraucherabzweigen wie beispielsweise Motorstartern zum Einsatz. Schaltgeräte für Verbraucherabzweige werden z.B. in Schaltanlagen eingesetzt, die im Regelfall in mehreren Ebenen gegen Kurzschlüsse abgesichert werden (Einspeisung, Verteilung, Verbraucher). Dabei ist der Zustand des z.B. Motorstarters gekennzeichnet durch die Ansteuerung des Schaltgerätes, beispielsweise eines Schützes, durch die Rückmeldung des angesteuerten Schaltgerätezustands sowie durch die Meldung des Zustands der zumindest einen vorgeschalteten Schutzvorrichtung, die z.B. ein Leistungsschalter, eine Sicherung oder ein Überspannungsschutzrelais sein kann.

Das Problem liegt darin, dass, bedingt durch die typische Aufbauweise im Schaltschrank, Aufwand für die Verdrahtung dieser Signale entsteht, da je Abzweig sechs Verdrahtungsleitungen nötig sind, entweder direkt zu einer Steuerung, wie z.B. einer speicherprogrammierbaren Steuerung (SPS), für das Schaltgerät, oder zu einer Kommunikationsanschaltung, die mit der SPS über eine Kommunikationsanbindung wie beispielsweise ein Feldbussystem oder eine Punkt-zu-Punkt-Anbindung verbunden ist. Auch beim Einsatz von Kommunikationssystemen zur Verdrahtungseinsparung muss weiterhin zum Schutzgerät verdrahtet werden. Hierbei erfolgt die Meldung des Zustands der Schutzvorrichtung durch einen zusätzlichen Hilfsschalter am Schutzgerät, wodurch allerdings das Anliegen einer Spannung am Schaltgerät nicht erkannt wird. Durch den hohen Verdrahtungsaufwand sind diese herkömmlichen Lösungen nicht nur zeit- und kostenaufwendig, sondern bergen auch eine mögliche Fehlerquelle bei der Verdrahtung in sich.

Aus der EP 0 774 768 A1 ist ein modulares Schützsteuersystem bekannt, der aus mehreren Modulen besteht. Das Schützsteuersystem weist ein Schützmodul, ein Überlast/Steuermodul, Kommunikationsmodul und ein Alarmmodul auf.

Aus der DE 600 03 575 T2 ist ein Schaltschütz bekannt, der ein Schütz und eine damit verbundene Schutz- und Steuerrichtung aufweist. Die Schutz- und Steuerrichtung wird mit einem Stecker an eine Leiterbahn des Schützes angeschlossen.

Aus der DE 102 32 375 A1 ist ein Schaltschütz bekannt. Das Schaltschütz weist einen Schützteil, ein Schutz- und Steuermodul, und ein Kommunikationsmodul auf. Das Schutz- und Steuermodul wird mit einem Steckverbinder an eine Leiterbahn des Schützes angeschlossen.

Den nächstliegenden Stand der Technik zu dieser Anmeldung bildet die FR 2 799 572 A1. Sie beschreibt ein Schaltgerät mit mindestens einer Hauptstrombahn mit zumindest einer Kontaktschnittstelle, die zur Kontaktierung mit einer Auswerteeinheit zur Ermittlung des Zustandes einer vorgeschalteten Schutzvorrichtung vorgesehen ist, und mit zumindest einer internen elektrisch leitenden Verbindung zwischen der zumindest einen Kontaktschnittstelle und der jeweiligen Hauptstrombahn.

Der Erfindung liegt die Aufgabe zugrunde, ein Schaltgerät anzugeben, das eine Überwachung einer dem Schaltgerät vorgeschalteten Schutzvorrichtung mit minimalem Verdrahtungsaufwand erlaubt.

Der Erfindung liegt weiter die Aufgabe zugrunde, eine Auswerteeinheit und ein Kommunikationsmodul für ein erfindungsgemäßes Schaltgerät sowie ein System aus einem derartigen Schaltgerät, einer diesem vorgeschalteten Schutzvorrichtung und einer Auswerteeinheit anzugeben.

Diese Aufgabe wird gelöst durch ein Schaltgerät mit zumindest einer Hauptstrombahn, mit zumindest einer Kontaktschnittstelle, die zur Kontaktierung mit einer Auswerteeinheit zur Ermittlung des Zustandes einer vorgeschalteten Schutzvorrichtung vorgesehen ist und die in einem Gehäuse des Schaltgerätes angeordnet ist, und mit zumindest einer internen elektrisch leitenden Verbindung zwischen der zumindest einen Kontaktschnittstelle und der jeweiligen Hauptstrombahn.

Die Aufgabe wird weiter gelöst durch eine Auswerteeinheit, bzw. durch ein System mit den in Anspruch 10 bis 12 bzw. 13 angegebenen Merkmalen.

Die zumindest eine Hauptstrombahn des Schaltgeräts ist über je eine elektrisch leitende Verbindung mit einer jeweiligen Kontaktschnittstelle am Schaltgerät verbunden. An diesen Kontaktschnittstellen (Kontaktierpunkte, -flächen oder -stellen) kann dann die Auswerteeinheit, z.B. als zusätzliches Modul, angeschlossen werden, ohne dass ein weiteres Zusatzteil erforderlich ist. Hierbei kann der Zustand der Schutzvorrichtung z.B. durch eine Spannungsmessung an der zumindest einen Hauptstrombahn von der Auswerteeinheit ermittelt werden. Das Schaltgerät weist außerdem zumindest einen Führungskanal in einer Schaltkammer für mindestens ein Federelement auf.

Hierdurch wird auf einfachste Weise die Zusatzinformation erlangt, dass eine Spannung am Schaltgerät vorliegt. Durch diese direkte Auswertung des Schaltzustands des Schutzorgans am Schaltgerät entfällt die bisher erforderliche Verdrahtung zu einem zusätzlichen Hilfsschalter am Schutzgerät, wobei mit dem Verdrahtungsaufwand auch eine mögliche Fehlerquelle minimiert wird. Dazu ist die vorgeschlagene Lösung auch unabhängig vom räumlichen Aufbau (abzweig- oder zeilenorientiert) in einem Schaltschrank und unabhängig von der Anschlusstechnik.

Vorteilhafte Ausführungsformen des erfindungsgemäßen Schaltgerätes sind den Unteransprüchen 2 bis 9 zu entnehmen.

Im Folgenden wird die Erfindung anhand der in den Figuren dargestellten Ausführungsbeispiele näher beschrieben und erläutert. Es zeigen:
- FIG 1: ein Schaltgerät mit Schnittstellen für einen Abgriff der Hauptstrombahnen,
- FIG 2: ein Kommunikationsmodul mit einer integrierten Auswerteeinheit gemäß der Erfindung,
- FIG 3: den relevanten Bereich eines Schaltgerätes in einer Explosionsdarstellung,
- FIG 4: ein Gehäuseteil eines Schaltgerätes mit eingespritzten Leitungsteilen,
- FIG 5: einen Abgriff der Hauptstrombahnen mittels Kontaktfedern.

Fig 1 zeigt ein Schaltgerät 1 mit Hauptstrombahnen 6 und Schnittstellen 2, 3 sowie einer mechanischen Ankoppelstelle 4 in einer Frontseite des Gehäuses 5. Die Kontaktschnittstellen 2 sind mit den Hauptstrombahnen 6 elektrisch leitend verbunden, so dass eine an die Schnittstellen 2 angeschlossene Auswerteeinheit den Zustand einer dem Schaltgerät vorgeschalteten Schutzvorrichtung z.B. über eine Spannungsmessung ermitteln kann, wodurch zum einen ein Hilfsschalter an der Schutzvorrichtung mit zugehöriger Verdrahtung nicht mehr benötigt wird und zum anderen die Zusatzinformation über ein Anliegen der Spannung am Schaltgerät 1 vorliegt. Über die Schnittstellen 3 für einen Spulenanschluss des Schaltgerätes 1 wird das Schaltgerät 1 beispielsweise über eine speicherprogrammierbare Steuerung (SPS) angesteuert. Dabei kann die Kommunikation mit der SPS zur weiteren Minimierung des Verdrahtungsaufwandes auch über ein Kommunikationsmodul 7 erfolgen, das mittels einer mechanischen Ankoppelstelle 4 mit dem Schaltgerät 1 verbunden werden kann. In der Darstellung ist das Schaltgerät 1 als Schütz ausgeführt, die vorgeschaltete Schutzvorrichtung ist typischerweise ein Leistungsschalter, der mit dem Schütz über die Hauptstrombahnen 6 verbunden ist.

Fig 2 zeigt ein Kommunikationsmodul 7 mit Kontakten 8, 9 zum Aufstecken auf ein Schaltgerät 1 mit Kontaktschnittstellen wie in Fig 1 dargestellt. In das Kommunikationsmodul 7 ist eine Auswerteeinheit zur Ermittlung des Zustandes einer dem Schütz 1 vorgeschalteten Schutzvorrichtung integriert. Die Kontakte 8 kontaktieren die Schnittstelle 3 für den Spulenanschluss des Schützes 1, die Kontakte 9 verbinden die Kontaktschnittstellen 2 für den Abgriff der Hauptstrombahnen 6 mit der im Kommunikationsmodul 7 integrierten Auswerteeinheit.

Das Kommunikationsmodul 7 kann mittels der Kontakte 8, 9 einfach auf das Schaltgerät 1 aufgesteckt werden. Die mechanische Verbindung erfolgt über die mechanische Ankoppelstelle 4 des Schützes.

Fig 3 zeigt den für die Erfindung relevanten Teil eines Schaltgerätes 1 in einer Explosionsdarstellung, wobei hier eine andere Ausführungsform eines Schaltgerätes 1 als in Fig 1 dargestellt ist. Im oberen Bereich der Figur ist die Frontseite des Gehäuses 5 mit den Schnittstellen 2, 3 und der mechanischen Ankoppelstelle 4 zu sehen. Im Gehäuse 5 sind als Teil der elektrisch leitenden Verbindung zwischen Hauptstrombahnen 6 und Kontaktschnittstellen 2 eingespritzte Leitungsteile 10 vorgesehen. Der Abgriff der Hauptstrombahnen 6 erfolgt über Federelemente, beispielsweise eine Kontaktfeder 11 oder ein federnder Stift 12, an den Festschaltstücken 14 der Hauptstrombahnen 6. Die Federelemente 11, 12 schaffen dabei zugleich die elektrische Verbindung und einen Toleranzausgleich zwischen den Festschaltstücken 14 und den eingespritzten Leitungsteilen 10. Gehalten werden die Federelemente 11, 12 dabei durch Führungskanäle 13 in der Schaltkammer des Schaltgerätes 1. Die Montage erfolgt dabei einfach durch Stecken der Federelemente 11, 12 in die Führungskanäle 13 und durch Aufstecken der Schützabdeckung des Gehäuses 5 auf die Schaltkammer, so dass sie die Festschaltstücke 14 der Hauptstrombahnen 6 kontaktieren. In einer weiteren Ausführung können die Federelemente 11, 12 auch mit den eingespritzten Leitungsteilen 10 mechanisch verbunden sein.

Fig 4 zeigt die Schützabdeckung des Gehäuses 5 von der im zusammengebauten Zustand im Inneren des Schaltgerätes 1 liegenden Seite, so dass die eingespritzten Leitungsteile 10 gut zu erkennen sind. Daneben sieht man wieder die mechanische Ankoppelstelle 4 und in dieser Ansicht nur eine der Schnittstellen 3 für den Spulenanschluss.

Fig 5 zeigt einen Abgriff der Hauptstrombahnen 6 an den Festschaltstücken 14 mittels Kontaktfedern 11. In diesem Ausführungsbeispiel sind keine eingespritzten Leitungsteile 10 im Gehäuse 5 vorhanden, die Kontaktfedern 11 stellen eine direkte elektrisch leitende Verbindung zwischen den Kontaktschnittstellen 2 und den Festschaltstücken 14 her. Anstelle der Kontaktfedern 11 können in dieser Ausführungsform auch Kontaktstifte verwendet werden, bei denen die Kontaktierung über die Klemmkraft statt der Federkraft (Toleranzausgleich erfolgt durch eine Bohrung im Festschaltstück) an den Festschaltstücken 14 erfolgt. Andere Ausführungsformen für die elektrische Verbindung können z.B. durch Schweißen, Einpressen oder Klemmen realisiert werden.

Zusammenfassend betrifft die Erfindung ein Schaltgerät mit zumindest einer Hauptstrombahn und zumindest einer Kontaktschnittstelle, die über zumindest eine interne elektrisch leitende Verbindung miteinander verbunden sind. Um eine Überwachung einer dem Schaltgerät vorgeschalteten Schutzvorrichtung mit minimalem Verdrahtungsaufwand zu ermöglichen, wird ein Schaltgerät vorgeschlagen mit zumindest einer Hauptstrombahn, mit zumindest einer Kontaktschnittstelle, die zur Kontaktierung mit einer Auswerteeinheit zur Ermittlung des Zustandes einer vorgeschalteten Schutzvorrichtung vorgesehen ist und die in einem Gehäuse des Schaltgerätes angeordnet ist, und mit zumindest einer internen elektrisch leitenden Verbindung zwischen der zumindest einen Kontaktschnittstelle und der jeweiligen Hauptstrombahn. Durch die direkte Auswertung des Schaltzustands des Schutzorgans am Schaltgerät entfällt die bisher erforderliche Verdrahtung zu einem zusätzlichen Hilfsschalter am Schutzgerät, wobei mit dem Verdrahtungsaufwand auch eine mögliche Fehlerquelle minimiert wird.

## Patentansprüche

1. Schaltgerät (1) mit zumindest einer Hauptstrombahn (6), mit zumindest einer Kontaktschnittstelle (2), die zur Kontaktierung mit einer Auswerteeinheit zur Ermittlung des Zustandes einer vorgeschalteten Schutzvorrichtung vorgesehen ist und die in einem Gehäuse (5) des Schaltgerätes (1) angeordnet ist, mit zumindest einer internen elektrisch leitenden Verbindung zwischen der zumindest einen Kontaktschnittstelle (2) und der eweiligen Hauptstrombahn. (6), **dadurch gekennzeichnet, dass** zumindest ein Führungskanal (13) in einer Schaltkammer des Schaltgerätes (1) für mindestens ein Federelement (11, 12) vorgesehen ist, wobei zumindest ein Teil der zumindest einen internen elektrisch leitenden Verbindung für einen Abgriff der jeweiligen Hauptstrombahn. (6) als Federelement (11, 12) ausgeführt ist.

2. Schaltgerät nach Anspruch 1,
wobei die zumindest eine interne elektrisch leitende Verbindung für einen Abgriff der jeweiligen Hauptstrombahn. (6) mit einem Festschaltstück (14) der jeweiligen Hauptstrombahn. (6) kontaktiert ist.

3. Schaltgerät nach Anspruch 1 oder 2,
wobei zumindest ein Teil der zumindest einen internen elektrisch leitenden Verbindung als in das Gehäuse (5) eingespritztes Leitungsteil (10) ausgeführt ist.

4. Schaltgerät nach Anspruch 1 und 3,
wobei das zumindest eine Federelement (11, 12) und das jeweilige eingespritzte Leitungsteil (10) mechanisch miteinander verbunden sind.

5. Schaltgerät nach einem der vorhergehenden Ansprüche,
wobei die zumindest eine Kontaktschnittstelle (2) an einer Frontseite des Schaltgerätes (1) vorgesehen ist.

6. Schaltgerät nach einem der vorhergehenden Ansprüche,
wobei das Gehäuse (5) derart ausgeführt ist, dass die Auswerteeinheit elektrisch mit der zumindest einen Kontaktschnittsteile (2) und mechanisch mit dem Schaltgerät (1) verbindbar ist.

7. Schaltgerät nach Anspruch 6,
wobei die Auswerteeinheit in ein Kommunikationsmodul (7) integrierbar ist, das mit dem Schaltgerät (1) und einer Steuerung für das Schaltgerät (1) über je zumindest eine Kommunikationsanbindung verbindbar ist, wobei die zumindest eine Kommunikationsanbindung mit dem Schaltgerät (1) als zumindest eine weitere Kontaktschnittstelle (3) im Gehäuse (5) des Schaltgerätes (1) ausgeführt ist.

## Claims

1. Switching device (1) comprising at least one main current path (6), comprising at least one contact interface (2) which is provided for making contact with an evaluation unit for ascertaining the state of a protection apparatus which is connected upstream, and which contact interface (2) is arranged in a housing (5) of the switching device (1), comprising at least one internal electrically conductive connection between the at least one contact interface (2) and the respective main current path (6), **characterized in that** at least one guide channel (13) is provided in a switching chamber of the switching device (1) for at least one spring element (11, 12), wherein at least one part of the at least one internal electrically conductive connection for tapping the respective main current path (6) is designed as spring element (11, 12).

2. Switching device according to Claim 1, wherein a fixed switching piece (14) of the respective main current path (6) makes contact with the at least one internal electrically conductive connection for tapping the respective main current path (6).

3. Switching device according to Claim 1 or 2, wherein at least one part of the at least one internal electrically conductive connection is designed as a line part (10) which is injection-moulded into the housing (5).

4. Switching device according to Claims 1 and 3, wherein the at least one spring element (11, 12) and the respective injection-moulded line part (10) are mechanically connected to one another.

5. Switching device according to one of the preceding claims, wherein the at least one contact interface (2) is provided on a front side of the switching device (1).

6. Switching device according to one of the preceding claims, wherein the housing (5) is designed in such a way that the evaluation unit can be electrically connected to the at least one contact interface (2) and can be mechanically connected to the switching device (1).

7. Switching device according to Claim 6, wherein the evaluation unit can be integrated into a communication module (7) which can be connected to the switching device (1) and to a controller for the switching device (1) by means of at least one communication link in each case, wherein the at least one communication link to the switching device (1) is designed as at least one further contact interface (3) in the housing (5) of the switching device (1).

## Revendications

1. Appareil de commutation (1) comprenant au moins une voie de courant principale (6), au moins une interface de contact (2) prévue pour établir un contact avec une unité d'analyse servant à déterminer l'état d'un dispositif de protection monté en amont et située dans un boîtier (5) de l'appareil de commutation (1), au moins une liaison intérieure électroconductrice entre l'au moins une interface de contact (2) et la voie de courant principale (6) respective, **caractérisé en ce qu'**au moins un canal de guidage (13) est prévu dans une chambre de commutation de l'appareil de commutation (1) pour au moins un élément élastique (11, 12), au moins une partie de l'au moins une liaison intérieure électroconductrice pour un prélèvement de la voie de courant principale (6) respective étant exécutée en tant qu'élément élastique (11, 12).

2. Appareil de commutation selon la revendication 1, l'au moins une liaison intérieure électroconductrice pour un prélèvement de la voie de courant principale (6) respective étant mise en contact avec une pièce de contact fixe (14) de la voie de courant principale (6) respective.

3. Appareil de commutation selon la revendication 1 ou 2, au moins une partie de l'au moins une liaison intérieure électroconductrice étant exécutée en tant que pièce conductrice (10) moulée par injection dans le boîtier (5).

4. Appareil de commutation selon les revendications 1 et 3, l'au moins un élément élastique (11, 12) et la pièce conductrice (10) moulée par injection respective étant reliés mécaniquement l'un à l'autre.

5. Appareil de commutation selon l'une des revendications précédentes, l'au moins une interface de contact (2) étant prévue sur un côté antérieur de l'appareil de commutation (1).

6. Appareil de commutation selon l'une des revendications précédentes, le boîtier (5) étant exécuté de manière à ce que l'unité d'analyse puisse être reliée électriquement à l'au moins une interface de contact (2) et mécaniquement à l'appareil de commutation (1).

7. Appareil de commutation selon la revendication 6, l'unité d'analyse pouvant être intégrée dans un module de communication (7) qui peut être relié à l'appareil de commutation (1) et à une commande pour l'appareil de commutation (1) par le biais à chaque fois d'au moins une connexion de communication, l'au moins une connexion de communication avec l'appareil de commutation (1) étant exécutée en tant qu'au moins une interface de contact supplémentaire (3) dans le boîtier (5) de l'appareil de commutation (1).
